# EUROPÄISCHE PATENTSCHRIFT

(11) **EP 3 932 381 B1**
(45) Veröffentlichungstag und Bekanntmachung des Hinweises auf die Patenterteilung: **18.12.2024**
(21) Anmeldenummer: 20191863.8
(22) Anmeldetag: 20.08.2020
(51) Int. Cl.: A61H 23/02

(54) **BEKLEIDUNGSSTÜCK ZUR MASSAGE UND STIMULIERUNG DES LYMPHFLUSSES**
ITEM OF CLOTHING FOR MASSAGING AND STIMULATING LYMPHATIC FLOW
VÊTEMENT DESTINÉ AU MASSAGE ET À LA STIMULATION DU FLUX LYMPHATIQUE

(30) Priorität: 02.07.2020 DE 202020103850 U
(43) Veröffentlichungstag der Anmeldung: 05.01.2022
(73) Patentinhaber: Edelweiss Basics GmbH & Co. KG, 83098 Brannenburg (DE)
(72) Erfinder: Weber-Unger, Georg, 6330 Kufstein (AT)
(74) Vertreter: Kador & Partner Part mbB

(56) Entgegenhaltungen:
- WO-A1-2020/074910
- CN-A- 101 040 818
- CN-U- 209 033 149
- IT-A1- UD20 110 063
- US-A1- 2019 343 205
- US-A1- 2020 179 667
- US-A1- 2021 368 910

## Beschreibung

Die Erfindung betrifft ein Bekleidungsstück zur Massage und Stimulierung des Lymphflusses eines Körperteils eines Trägers, insbesondere der Extremitäten des menschlichen Körpers, des Rumpfes und des Kopfes, mittels vibrierender Elemente. Die Erfindung betrifft auch die Verwendung vibrierender Elemente zur Massage und Stimulierung des Lymphflusses eines Körperteils eines Trägers.

Im menschlichen Körper hat das Lymph- bzw. Lymph-Venen-System die Aufgabe, im Organismus überschüssige Flüssigkeiten, Toxine und Schlacken zu transportieren, zu filtern und in den allgemeinen Kreislauf zu entsorgen. Wenn infolge einer chronischen, entzündlichen Erkrankung des Interstitiums, also dem Zwischenraum zwischen Zellen, Geweben, Organen, der Lymphabfluss gestört ist, sodass sich Flüssigkeit im Gewebe staut, wird in der Medizin von einem Lymphödem gesprochen. Erkennbar ist dies an einer deutlich sichtbaren Schwellung. Häufig treten Lymphödeme an den Gliedmaßen auf. Eine Lymphdrainage wird zur Behandlung von Lymphödemen eingesetzt, wobei insbesondere Bewegungsübungen, manuelle Lymphdrainage oder Kompressionstherapie mittels Verbands zum Einsatz kommt.

ITUD20110063 A1 beschreibt ein Kleidungsstück umfassend mindestens ein stimulierendes Element, wobei die Position des zumindest einen Stimulationselements auf dem Bekleidungsstück so ausgewählt wird, dass sie einem Applikationspunkt oder Triggerpunkt entspricht. US 2020/0179667 A1 offenbart eine Kappe zur Förderung des Haarwachstums. US 2019/343205 A1 beschreibt einen Gürtel mit Höckern zum Stützen und Massieren der Wirbelsäule, zum Lösen von Muskelverspannungen und - belastungen und zum Stimulieren des Kreislaufsystems des menschlichen Körpers. CN 209 033 149 U beschreibt ein Hilfsgerät zur Massage der Hand.

Ein ungestörter Lymphfluss ist von Bedeutung, da von diesem das gesamte Flüssigkeitsgleichgewicht des Körpers abhängt, darunter auch das des Blutkreislaufs und vor allem des venösen Kreislaufs.

Der Erfindung liegt die Aufgabe zugrunde ein Bekleidungsstück bereitzustellen, welches die Haut des Trägers massiert und in Folge auch den Lymphfluss des Trägers stimuliert.

Es ist eine weitere Aufgabe der Erfindung ein Bekleidungsstück bereitzustellen, welches zur Massage und Stimulierung des Lymphflusses der Extremitäten des menschlichen Körpers, des Rumpfes und des Kopfes des Träger dient.

Es ist eine weitere Aufgabe der Erfindung ein Bekleidungsstück bereitzustellen, bei welchem die Intensität und die Dauer der Massage, sowie der Ablauf, die Schaltung und die Reihenfolge der Massage und damit in Folge auch die Stimulation des Lymphflusses geregelt werden kann.

Der Erfindung liegt die Erkenntnis zugrunde, dass alle oben erwähnten Aufgaben durch ein Bekleidungsstück umfassend zumindest ein vibrierendes Element gelöst werden können.

Gegenstand der Erfindung ist Bekleidungsstück zur Massage und Stimulierung des Lymphflusses eines Körperteils eines Trägers gemäß Anspruch 1.

Es ist ein Vorteil des erfindungsgemäßen Bekleidungsstückes, dass es sich zur Massage und Stimulation des Lymphflusses für verschiedene Körperteils eines Trägers eignet, insbesondere der Extremitäten des menschlichen Körpers wie Arme und Beine, sowie des Rumpfes und des Kopfes.

Ein weiterer Vorteil des erfindungsgemäßen Bekleidungsstückes ist, dass der Träger selbst mittels des Bekleidungsstückes die Stimulation des Lymphflusses durchführen kann. Das erfindungsgemäße Bekleidungsstück kann daher unterstützend oder ersatzweise für eine manuelle Lymphdrainage durch einen Therapeuten verwendet werden.

Ein weiterer Vorteil des erfindungsgemäßen Bekleidungsstückes ist es, die Intensität und die Dauer der Massage und der Stimulation des Lymphflusses regeln zu können.

Mit Lymphfluss im Sinne dieser Anmeldung ist die natürliche, ungestörte Richtung des Flusses der Lymphflüssigkeit gemeint.

Das Bekleidungsstück ist vorzugsweise flächig, schlauchförmig oder bandförmig ausgebildet. Die flächige Ausbildung kann beispielsweise eine Haube oder eine Kopfbedeckung sein. Die schlauchförmige Ausbildung kann beispielsweise ein Strumpf sein, insbesondere ein Strumpf für die Beine oder Arme. Die bandförmige Ausbildung kann beispielsweise eine Bandage sein. Das Bekleidungsstück ist vorzugsweise eine Bandage, ein Verband, ein Strumpf oder eine Kopfbedeckung.

Das Bekleidungsstück umfasst ein Stoffsubstrat, vorzugsweise besteht das Bekleidungsstück aus einem Stoffsubstrat.

Das Stoffsubstrat weist vorzugsweise eine oder mehrere erhabene Strukturen zur Massage auf, mehr bevorzugt zwischen 2 und 10000 erhabene Strukturen, mehr bevorzugt zwischen 50 und 5000 oder zwischen 100 und 1000 erhabene Strukturen auf. Die erhabenen Strukturen sind vorzugsweise an einer zur Haut des Trägers gewandten Seite des Stoffsubstrats angeordnet. Die erhabenen Strukturen können daher direkt in Kontakt mit der Haut des Trägers kommen und diese auch direkt massieren. Die erhabenen Strukturen sind vorzugsweise als Noppen und/oder als längliche erhabene Strukturen ausgebildet, mehr bevorzugt als Noppen. Die erhabenen Strukturen werden durch die Vibrationen der vibrierenden Elemente in Bewegung gesetzt. Die Bewegungen der erhabenen Strukturen dienen dazu, die Haut des Trägers zu massieren und in Folge davon den Lymphfluss zu stimulieren.

Das Stoffsubstrat des Bekleidungsstückes ist vorzugsweise flächig, schlauchförmig oder bandförmig ausgebildet, wie oben für das Bekleidungsstück beschrieben. Das Stoffsubstrat des Bekleidungsstückes ist vorzugsweise ein gewebter Stoff oder ein gewirkter Stoff. Der gewebte oder gewirkte Stoff oder das Stoffsubstrat ist vorzugsweise elastisch. Die Elastizität hat den Vorteil, dass der Stoff sich an das Körperteil des Trägers anschmiegt und sich somit die am Stoffsubstrat angeordneten vibrierenden Elemente in direktem Kontakt mit dem Körperteil des Trägers befinden.

Vorzugsweise ist das Stoffsubstrat derart, dass das Stoffsubstrat einer medizinischen Kompressionsklasse entspricht. Es gibt hierbei vier Kompressionsklassen I bis IV, insbesondere für Beinkompressionsstrümpfe. Die Kompressionsklasse ist abhängig von der Diagnose, von der Lokalisation der Lymph-Abflussstörung und dem klinischen Befund, siehe beispielsweise KVB (Kassenärztliche Vereinigung Bayerns).

Das Stoffsubstrat liegt vorzugsweise direkt auf dem Körperteil des Trägers auf. Das Stoffsubstrat weist vorzugsweise eine dem Körperteil des Trägers zugewandte Innenseite und eine dem Körperteil des Trägers abgewandte Außenseite auf.

Die vibrierenden Elemente haben die Funktion durch Energiezufuhr, vorzugsweise durch elektrischen Strom, mehr bevorzugt durch Gleichstrom, zu vibrieren. Die vibrierenden Elemente sind daher vorzugsweise mit einer Stromquelle, wie beispielsweise einer Batterie oder einem Akkumulator, elektrisch verbunden. Die Vibration kann durch Steuern der Spannung und/oder der Stromstärke mittels eines Reglers gesteuert und geregelt werden.

Die mehreren vibrierenden Elemente sind vorzugsweise auf einer dem Körperteil des Trägers zugewandten Innenseite des Stoffsubstrates und/oder auf einer dem Körperteil des Trägers abgewandten Außenseite des Stoffsubstrates angeordnet. Sind die vibrierenden Elemente auf einer dem Körperteil des Trägers zugewandten Innenseite des Stoffsubstrates angeordnet, so kommen die vibrierenden Elemente im Tragezustand des Bekleidungsstückes direkt mit dem Körperteil des Trägers in Berührung. Dies hat den Vorteil, dass die vibrierende Elemente das Körperteil direkt massieren und den Lymphfluss stimulieren können. Sind die vibrierende Elemente auf einer dem Körperteil des Trägers abgewandten Außenseite des Stoffsubstrates angeordnet, so befindet sich im Tragezustand des Bekleidungsstückes das Stoffsubstrat selbst zwischen dem Körperteil des Trägers und dem vibrierenden Element. In einer solchen Anordnung tritt eine Dämpfung der von den vibrierenden Elementen verursachten Vibrationen ein. Die vibrierenden Elementen können auch sowohl an der Innenseite als auch an der Außenseite des Stoffsubstrats angeordnet sein. Das Stoffsubtrat kann grundsätzlich eine beliebige Anzahl von vibrierenden Elementen aufweisen, in Abhängigkeit von Größe und Form der vibrierenden Elemente und der zur Verfügung stehenden Fläche auf dem Stoffsubstrat. Vorzugsweise sind zwischen 2 und 2000 vibrierende Elemente auf dem Stoffsubstrat angeordnet, mehr bevorzugt zwischen 10 und 1000, und am meisten bevorzugt zwischen 30 und 500. Üblicherweise sind nicht mehr als 5000 vibrierende Elemente auf dem Stoffsubstrat angeordnet.

Erfindungsgemäß ist das Bekleidungsstück ein Strumpf zur Massage und Stimulierung des Lymphflusses der Extremitäten des Trägers, und der Strumpf weist ein rumpfnahes Ende und ein rumpffernes Ende auf, wobei die Anzahl der auf dem Stoffsubstrat angeordneten vibrierenden Elemente vom rumpffernen Ende zum rumpfnahen Ende hin abnimmt. Mit den Extremitäten sind die Arme und Beine des Trägers gemeint. Mit rumpfnahes Ende ist jenes Ende des Strumpfes gemeint, welches im Tragezustand des Strumpfes näher zum Rumpf des Trägers zu liegen kommt. Entsprechend ist mit rumpffernen Ende jenes Ende des Strumpfes gemeint, welches im Tragezustand des Strumpfes weiter vom Rumpf des Trägers entfernt ist als das rumpfnahe Ende.

Vorzugsweise ist das Bekleidungsstück eine Bandage zur Massage und Stimulierung des Lymphflusses der Extremitäten des Trägers, und die Bandage weist ein rumpfnahes Ende und ein rumpffernes Ende auf, wobei die Anzahl der auf dem Stoffsubstrat angeordneten vibrierenden Elemente vom rumpffernen Ende zum rumpfnahen Ende hin abnimmt. Mit den Extremitäten sind die Arme und Beine des Trägers gemeint. Mit rumpfnahes Ende ist jenes Ende der Bandage gemeint, welches im Tragezustand der Bandage näher zum Rumpf des Trägers zu liegen kommt. Entsprechend ist mit rumpffernen Ende jenes Ende der Bandage gemeint, welches im Tragezustand der Bandage weiter vom Rumpf des Trägers entfernt ist als das rumpfnahe Ende.

Die vibrierenden Elemente haben vorzugsweise eine flächige Form, mehr bevorzugt haben alle vibrierenden Elemente eine flächige Form. Die flächige Form ist vorzugsweise eine Scheibe. Eine flächige Form hat den Vorteil, dass das vibrierende Element flach auf dem Körperteil des Trägers aufliegen kann. Dadurch werden die Vibrationen und damit der Druck flächig auf das Körperteil appliziert, womit auch die Vibrationen der vibrierenden Elemente effizienter auf das Körperteil übertragen werden Die vibrierenden Elemente sind vorzugsweise derart auf dem Stoffsubstrat angeordnet, dass die Anordnung der vibrierenden Elemente entlang des Verlaufs von einem oder mehreren Lymphgefäßen des Trägers erfolgt. Mit anderen Worten, die vibrierenden Elemente kommen im Tragezustand des erfindungsgemäßen Bekleidungsstücks entlang des Verlaufs eines Lymphgefäßes des Körperteils des Trägers zu liegen. Dadurch wird nicht nur eine effiziente Stimulierung des Lymphflusses erreicht, sondern es kann darüber hinaus auch durch eine entsprechende Schaltung mittels eines Reglers eine gezielte Stimulierung in Richtung Lymphfluss entlang des Verlaufs des Lymphgefäßes erfolgen.

Die vibrierenden Elemente umfassen vorzugsweise einen vibrierenden Mikromotor, mehr bevorzugt besteht es aus einem vibrierenden Mikromotor. Der vibrierende Mikromotor ist vorzugsweise scheibenförmiger Gestalt. Vibrierende Mikromotoren werden üblicherweise mit Gleichstrom (DC) betrieben und sind kommerziell erhältlich, beispielsweise von der Firma Uxcell.

Die vibrierenden Elemente sind mit dem Stoffsubstrat vorzugsweise fest oder lösbar verbunden. Vorzugsweise ist das zumindest eine vibrierende Element mittels Verkleben mit dem Stoffsubstrat fest verbunden. Vorzugsweise sind die vibrierenden Elemente mittels einer Haltevorrichtung mit dem Stoffsubstrat lösbar verbunden. Das Halteelement kann beispielsweise eine Klammer sein.

Das Stoffsubstrat weist vorzugsweise zumindest eine Tasche zur Aufnahme eines vibrierenden Elements auf, vorzugsweise zwischen 2 und 2000 Taschen auf. Vorzugsweise nimmt jede Tasche genau ein vibrierendes Element auf. Die zumindest eine Tasche ist vorzugsweise an der Innenseite des Stoffsubstrats und/oder an der Außenseite des Stoffsubstrats angeordnet.

Vorzugsweise umfasst das Stoffsubstrat zwei Stofflagen, und das zumindest eine vibrierende Element ist zwischen diesen zwei Stofflagen angeordnet. Mehr bevorzugt befinden sich alle vibrierenden Elemente zwischen zwei Stofflange des Stoffsubstrates, weiter mehr bevorzugt befinden sich alle vibrierenden Elemente zwischen denselben zwei Stofflange des Stoffsubstrates.

Das Bekleidungsstück weist vorzugsweise zwei oder mehr vibrierende Elemente auf und diese zwei oder mehr vibrierenden Elemente sind mittels einer elektrischen Leitung miteinander elektrisch leitend verbunden.

Die elektrische Leitung umfasst vorzugsweise ein Kabel und/oder eine elektrisch leitfähige Naht. Die elektrische Leitung verläuft vorzugsweise zwischen zwei Stofflagen des Stoffsubstrats oder an einer Außenseite des Stoffsubstrats. Jede dieser beiden Anordnungen hat den Vorteil, dass die elektrische Leitung nicht direkt auf dem Körperteil des Trägers zu liegen kommt.

Das Bekleidungsstück umfasst vorzugsweise einen Regler zum Regeln der vibrierenden Elemente oder zum Regeln von zwei oder mehr Gruppen von vibrierenden Elementen. Der Regler umfasst vorzugsweise ein Potentiometer. Mit dem Regler lässt sich die Frequenz der Vibration, die Amplitude der Vibration und die Zeitdauer der Vibration der vibrierenden Elemente regeln. Vorzugsweise sind auf dem Stoffsubstrat zwei oder mehr Gruppen von vibrierenden Elementen angeordnet, derart, dass jede Gruppe zumindest ein vibrierendes Element umfasst, mehr bevorzugt sind auf dem Stoffsubstrat zwischen zwei und 50 Gruppen, vorzugsweise zwischen 2 und 25 Gruppen oder zwischen 2 und 10 Gruppen, von vibrierenden Elementen angeordnet sind, derart, dass jede Gruppe zwischen 2 und 50 vibrierende Elemente, vorzugsweise zwischen 2 und 30 vibrierenden Elemente oder zwischen 5 und 15 vibrierende Elemente, umfasst.

Jede Gruppe weist vorzugsweise eine Elementedichte auf. Mit Elementedichte ist die Anzahl an vibrierenden Elementen pro Flächeneinheit Stoffsubstrat gemeint. Die Flächeneinheit kann willkürlich gewählt werden, muss jedoch für jede Gruppe gleich groß sein. Die Flächeneinheit kann daher beispielsweise 1 cm² oder 5 cm² sein. Je mehr vibrierende Elemente sich pro Flächeneinheit befinden, desto höher ist die Anzahl an vibrierenden Elementen pro Flächeneinheit. Mit anderen Worten, bei einer hohen Elementedichte sind die vibrierenden Elemente dichter zueinander auf dem Stoffsubtrat angeordnet. Vorzugsweise haben die zwei oder mehr Gruppen von vibrierenden Elementen jeweils eine unterschiedliche Elementedichte oder eine gleiche Elementedichte.

Jede Gruppe von vibrierenden Elementen wird unabhängig voneinander von dem Regler geregelt. Mit unabhängig geregelt ist gemeint, dass jede Gruppe unabhängig von den anderen Gruppen ein- oder ausgeschalten werden kann, d.h. vibriert oder nicht vibriert. Hingegen sind alle vibrierenden Elemente einer Gruppe voneinander abhängig geschaltet, das heißt, dass alle vibrierenden Elemente einer Gruppe entweder ein- oder ausgeschalten sind.

Der Regler ist vorzugsweise programmierbar. Der Regler ist vorzugsweise derart programmiert, dass nur eine Gruppe der zwei oder mehr Gruppen von vibrierenden Elementen eingeschaltet ist, während die andere(n) Gruppen von vibrierenden Elementen ausgeschalten sind. Mit dem Begriff eingeschalten ist gemeint, dass die vibrierenden Elemente vibrieren, und mit dem Begriff ausgeschalten ist gemeint, dass die vibrierenden Elemente nicht vibrieren. Mehr bevorzugt ist der Regler so programmiert, dass nur eine Gruppe der zwei oder mehr Gruppen von vibrierenden Elementen eingeschaltet ist, während die andere(n) Gruppe(n) von vibrierenden Elementen ausgeschalten sind, wobei die Einschaltung der Gruppen in einer Reihenfolge erfolgt, derart, dass die Reihenfolge des Einschaltens der Gruppen einer vorgegebenen Richtung erfolgt. Die vorgegebene Richtung kann von der Extremität aus in Richtung Herzregion sein oder kann die Richtung des Verlaufs des Lymphflusses sein.

Mit anderen Worten werden die Gruppen nacheinander so eingeschalten, dass zuerst eine erste Gruppe eingeschalten ist, und anschließend die nachfolgende nächste Gruppe eingeschalten wird, während die erste Gruppe wieder ausgeschalten wird.

Zur Veranschaulichung wird im Folgenden ein Beispiel beschrieben. Beispielsweise ist das Bekleidungsstück ein Beinstrumpf, welcher zwei Gruppen von vibrierenden Elementen umfasst. Eine erste Gruppe von vibrierenden Elementen ist derart auf dem Stoffsubstrat des Beinstrumpf angeordnet, dass die erste Gruppe im Tragezustand des Beinstrumpf in der Knöchelregion des Beins eines Trägers zu liegen kommt. Eine zweite Gruppe von vibrierenden Elementen ist derart auf dem Stoffsubstrat des Beinstrumpf angeordnet, dass die zweite Gruppe in der Wadenregion desselben Beines zu liegen kommt, also oberhalb der Knöchelregion und damit auch näher zur Herzregion des Trägers als die erste Gruppe. Zunächst ist die erste Gruppe eingeschalten, welche die Knöchelregion des Beines massiert und in Folge dessen auch den Lymphfluss stimuliert. Nach einer gewissen Zeit, beispielsweise nach wenigen Minuten, wird die erste Gruppe ausgeschalten und zugleich die zweite Gruppe eingeschalten. Die Reihenfolge des Einschaltens der beiden Gruppen erfolgt hier also in einer vorgegebenen Richtung, nämlich von der Extremität in Richtung Herzregion des Trägers. Die Massage des Beins durch den Beinstrumpf erfolgt daher ausgehend von der Knöchelregion beinaufwärts Richtung Wadenregion, entsprechend erfolgt in Folge die Stimulierung des Lymphflusses.

Der Regler ist vorzugsweise so programmiert, dass die Frequenz der Vibrationen der vibrierenden Elemente der Pulsfrequenz des Trägers entspricht.

Das Bekleidungsstück weist vorzugsweise einen Verschluss auf. Der Verschluss ist vorzugsweise ein Reißverschluss oder ein Hakenverschluss. Der Verschluss erstreckt sich vorzugsweise über einen Teil des Bekleidungsstückes oder über eine gesamte Länge eines Bekleidungsstücks. Ein Verschluss ermöglicht ein einfacheres und bequemeres An- und Ausziehen des erfindungsgemäßen Bekleidungsstückes. Ist das Bekleidungsstück beispielsweise schlauchförmig, wie ein Strumpf, so erstreckt sich der Verschluss über einen Teil Schlauches bzw. des Strumpfes oder über eine gesamte Länge des Schlauches bzw. des Strumpfes.

Die Erfindung betrifft ferner die Verwendung von zumindest einem vibrierenden Element in einem Bekleidungsstück zur Massage und Stimulierung des Lymphflusses eines Körperteils eines Trägers. Alle bevorzugten Ausführungsformen des erfindungsgemäßen Bekleidungsstückes wie oben beschrieben und der vibrierenden Elemente wie oben beschrieben sind auch bevorzugte Ausführungsformen der erfindungsgemäßen Verwendung, sofern anwendbar.

Weitere Einzelheiten, Merkmale und Vorteile des Gegenstands der Erfindung ergeben sich aus der nachfolgenden Beschreibung der zugehörigen Figuren.

### Darin zeigt

Figur 1 eine Seitenansicht einer Ausführungsform in Form eines Strumpfes des erfindungsgemäßen Bekleidungsstückes.

In Figur 1 ist beispielhaft ein Bekleidungsstück in Form eines Beinstrumpfes (1) zur Massage und Stimulation eines Beines des Trägers abgebildet, dessen Stoffsubstrat (2) aus Elasthan besteht. Auf der Außenseite des Stoffsubstrats (2) ist eine Vielzahl an vibrierenden Elementen (3) angeordnet und mit dem Stoffsubtrat (2) fest verbunden. In diesem Beispiel wurden von Uxcell kommerziell erhältliche vibrierende Mikromotoren (DC, 3V, 70mA, 12000 rpm) als vibrierende Elemente (3) verwendet. Die Mikromotoren werden von einer Batterie (nicht gezeigt) mit Strom versorgt. Zudem weist der Beinstrumpf (1) einen Reißverschluss (5) auf, welcher sich über die gesamte Länge des Strumpfes erstreckt. Dies ermöglicht es in einfacher Weise den Strumpf an- bzw. auszuziehen.

Die vibrierenden Elemente (3) sind hier in drei Gruppen eingeteilt, wobei jede Gruppe in diesem Beispiel jeweils eine Reihe von vertikal angeordneten vibrierenden Elementen (3) umfasst. Die Elemente (3) jeder Reihe sind mittels elektrisch leitfähiger Kabel (4) miteinander verbunden. Die erste Reihe in Figur 1 ist links parallel zum Verschluss (5) vertikal angeordnet und umfasst acht Elemente (3), während die zweite und dritte Reihe jeweils sieben vertikal angeordneter Elemente (3) umfasst.

Ein Regler (nicht gezeigt) ermöglicht es die drei Gruppen von vibrierenden Elementen (3) unabhängig voneinander anzusteuern. Damit können gezielt nur bestimmte Regionen des Beines des Trägers massiert und stimuliert werden.

### Bezugszeichenliste

- 1: Beinstrumpf
- 2: Stoff
- 3: Vibrierendes Element
- 4: Elektrische Leitung
- 5: Reißverschluss

## Patentansprüche

1. Bekleidungsstück (1) zur Massage und Stimulierung des Lymphflusses eines Körperteils eines Trägers, umfassend ein Stoffsubstrat (2) und mehrere vibrierenden Elemente (3), wobei das Stoffsubstrat (2) eine oder mehrere erhabene Strukturen zur Massage aufweist, wobei die vibrierenden Elemente (3) auf dem Stoffsubstrat (2) angeordnet sind, wobei das Bekleidungsstück (1) einen Regler zum Regeln der vibrierenden Elemente (3) umfasst, und wobei auf dem Stoffsubstrat (2) zwei oder mehr Gruppen von vibrierenden Elementen (3) angeordnet sind, derart, dass jede Gruppe mehrere vibrierenden Elemente (3) umfasst, wobei das Bekleidungsstück (1) ein Strumpf ist,
**dadurch gekennzeichnet.**
**dass** jede Gruppe von vibrierenden Elementen (3) unabhängig voneinander von dem Regler geregelt werden, und dass alle vibrierenden Elemente (3) einer Gruppe voneinander abhängig geschalten sind.

2. Bekleidungsstück nach Anspruch 1, **dadurch gekennzeichnet, dass** das zumindest eine vibrierende Element (3) auf einer dem Körperteil des Trägers zugewandten Innenseite des Stoffsubstrates (2) und/oder auf einer dem Körperteil des Trägers abgewandten Außenseite des Stoffsubstrates (2) angeordnet ist.

3. Bekleidungsstück nach einem der vorhergehenden Ansprüche, **dadurch gekennzeichnet, dass** das zumindest eine vibrierende Element (3) einen vibrierenden Mikromotor umfasst.

4. Bekleidungsstück nach einem der vorhergehenden Ansprüche, **dadurch gekennzeichnet, dass** das zumindest eine vibrierende Element (3) mit dem Stoffsubstrat (2) fest oder lösbar verbunden ist.

5. Bekleidungsstück nach einem der vorhergehenden Ansprüche, **dadurch gekennzeichnet, dass** das Stoffsubstrat (2) zumindest eine Tasche zur Aufnahme eines vibrierenden Elements (3) aufweist.

6. Bekleidungsstück nach einem der vorhergehenden Ansprüche, **dadurch gekennzeichnet, dass** das Stoffsubstrat (2) zwei Stofflagen umfasst, und das zumindest eine vibrierende Element (3) zwischen diesen zwei Stofflagen angeordnet ist.

7. Bekleidungsstück nach einem der vorhergehenden Ansprüche, **dadurch gekennzeichnet, dass** das Bekleidungsstück (1) zumindest zwei vibrierende Elemente (3) aufweist und diese zumindest zwei vibrierenden Elemente (3) mittels einer elektrischen Leitung (4) miteinander elektrisch leitend verbunden sind.

8. Bekleidungsstück nach Anspruch 7, **dadurch gekennzeichnet, dass** die elektrische Leitung (4) ein Kabel und/oder eine elektrisch leitfähige Naht umfasst.

9. Bekleidungsstück nach Anspruch 1, **dadurch gekennzeichnet, dass** der Regler ein Potentiometer umfasst.

10. Bekleidungsstück nach einem der vorhergehenden Ansprüche, **dadurch gekennzeichnet, dass** das Bekleidungsstück (1) einen Verschluss (5) aufweist.

## Claims

1. An article of clothing (1) for massaging and stimulating lymphatic flow of a body part of a wearer, comprising a cloth substrate (2) and a plurality of vibrating elements (3), the cloth substrate (2) comprising one or more raised structures for massaging, the vibrating elements (3) being disposed on the cloth substrate (2),
the article of clothing (1) comprising a controller for controlling the vibrating elements (3), and
at least two groups of vibrating elements (3) being disposed on the cloth substrate (2) such that each group comprises a plurality of vibrating elements (3), the article of clothing (1) being a stocking,
**characterized in that** each group of vibrating elements (3) is controlled by the controller independently of each other, and **in that** all vibrating elements (3) of a group are switched independently of each other.

2. The article of clothing according to claim 1, **characterized in that** at least one vibrating element (3) is disposed on an inner side of the cloth substrate (2) facing toward the body part of the wearer, and/or on an outer side of the cloth substrate (2) facing away from the body part of the wearer.

3. The article of clothing according to any one of the preceding claims, **characterized in that** the at least one vibrating element (3) comprises a vibrating micromotor.

4. The article of clothing according to any one of the preceding claims, **characterized in that** the at least one vibrating element (3) is permanently or releasably connected to the cloth substrate (2).

5. The article of clothing according to any one of the preceding claims, **characterized in that** the cloth substrate (2) comprises at least one pocket for receiving a vibrating element (3).

6. The article of clothing according to any one of the preceding claims, **characterized in that** the cloth substrate (2) comprises two cloth layers, and the at least one vibrating element (3) is disposed between said two cloth layers.

7. The article of clothing according to any one of the preceding claims, **characterized in that** the article of clothing (1) comprises at least two vibrating elements (3) and said at least two vibrating elements (3) are connected to each other in an electrically conductive manner by means of an electrical conductor (4).

8. The article of clothing according to claim 7, **characterized in that** the electrical conductor (4) comprises a cable and/or an electrically conductive seam.

9. The article of clothing according to claim 1, **characterized in that** the controller comprises a potentiometer.

10. The article of clothing according to any one of the preceding claims, **characterized in that** the article of clothing (1) comprises a closure (5).

## Revendications

1. Vêtement (1) pour masser et stimuler le flux lymphatique d'une partie du corps d'un utilisateur, comprenant un substrat en tissu (2) et plusieurs éléments vibrants (3), le substrat en tissu (2) présentant une ou plusieurs structures en relief pour le massage, les éléments vibrants (3) étant agencés sur le substrat en tissu (2),
le vêtement (1) comprenant un régulateur pour réguler les éléments vibrants (3), et
deux ou plus de deux groupes d'éléments vibrants (3) étant agencés sur le substrat en tissu (2), de telle sorte que chaque groupe comprend plusieurs éléments vibrants (3), le vêtement (1) étant un bas,
**caractérisé en ce que** chaque groupe d'éléments vibrants (3) est régulé indépendamment par le régulateur, et **en ce que** tous les éléments vibrants (3) d'un groupe sont commutés de manière dépendante les uns des autres.

2. Vêtement selon la revendication 1, **caractérisé en ce que** l'au moins un élément vibrant (3) est agencé sur un côté intérieur du substrat en tissu (2) tourné vers la partie de corps de l'utilisateur et/ou sur un côté extérieur du substrat en tissu (2), opposé à la partie de corps de l'utilisateur.

3. Vêtement selon l'une quelconque des revendications précédentes, **caractérisé en ce que** l'au moins un élément vibrant (3) comprend un micromoteur vibrant.

4. Vêtement selon l'une quelconque des revendications précédentes, **caractérisé en ce que** l'au moins un élément vibrant (3) est relié de manière fixe ou détachable au substrat en tissu (2).

5. Vêtement selon l'une quelconque des revendications précédentes, **caractérisé en ce que** le substrat en tissu (2) présente au moins une poche destinée à recevoir un élément vibrant (3).

6. Vêtement selon l'une quelconque des revendications précédentes, **caractérisé en ce que** le substrat en tissu (2) comprend deux couches de tissu, et l'au moins un élément vibrant (3) est agencé entre ces deux couches de tissu.

7. Vêtement selon l'une quelconque des revendications précédentes, **caractérisé en ce que** le vêtement (1) présente au moins deux éléments vibrants (3) et ces au moins deux éléments vibrants (3) sont reliés entre eux de manière électriquement conductrice au moyen d'une ligne électrique (4).

8. Vêtement selon la revendication 7, **caractérisé en ce que** la ligne électrique (4) comprend un câble et/ou une couture électriquement conductrice.

9. Vêtement selon la revendication 1, **caractérisé en ce que** le régulateur comprend un potentiomètre.

10. Vêtement selon l'une quelconque des revendications précédentes, **caractérisé en ce que** le vêtement (1) présente une fermeture (5).
